# EUROPÄISCHE PATENTSCHRIFT

(11) **EP 4 497 511 B1**
(45) Veröffentlichungstag und Bekanntmachung des Hinweises auf die Patenterteilung: **11.02.2026**
(21) Anmeldenummer: 23188139.2
(22) Anmeldetag: 27.07.2023
(51) Int. Cl.: B05B 11/00

(54) **ABGABEVORRICHTUNG FÜR EIN FLUID**
DISPENSING DEVICE FOR A FLUID
DISPOSITIF DE DISTRIBUTION DE FLUIDE

(43) Veröffentlichungstag der Anmeldung: 29.01.2025
(73) Patentinhaber: Aero Pump GmbH, 65239 Hochheim/Main (DE)
(72) Erfinder: Rother, Sebastian, 55116 Mainz (DE); Marszalek, Milena Angelika, 55139 Mainz (DE); Mersmann, Andreas, 65239 Hochheim/Main (DE)
(74) Vertreter: Keil & Schaafhausen Patentanwälte PartGmbB

(56) Entgegenhaltungen:
- FR-A1- 3 041 548
- US-A- 5 842 616
- US-B2- 8 328 120

## Beschreibung

Die Erfindung betrifft eine Abgabevorrichtung zur Abgabe eines Fluids. Eine solche Abgabevorrichtung kann ein Kopfbasisteil mit einer Abgabeöffnung, einen innerhalb des Kopfbasisteils angeordneten Liner, einen Linerkanal, der zwischen dem Kopfbasisteil und dem Liner angeordnet ist, und ein Ventilelement aufweisen, welches zumindest bereichsweise innerhalb des Liners bewegbar angeordnet ist und mit der Abgabeöffnung zusammenwirkt. Dabei kann das Ventilelement über einen Hub relativ zum Liner von einer ersten Stellung in eine zweite Stellung überführbar sein, wobei in der zweiten Stellung des Ventilelements ein Flüssigkeitspfad zwischen dem Linerkanal und der Abgabeöffnung gebildet wird.

EP 3 072 597 A1 beschreibt eine derartige Abgabevorrichtung zur Abgabe vorbestimmter Fluidmengen. Weitere Abgabevorrichtungen sind aus der FR 3 041 548 A1, der US 5,842,616 A und der US 8,328,120 B2 bekannt. Damit in der Abgabevorrichtung nach EP 3 072 597 A1 das abzugebende Fluid bei einem geringfügigen Hub des Ventilelements allerdings nicht mit einer großen Geschwindigkeit aus der Abgabeöffnung heraustritt, wirkt das Ventilelement bzw. sein Zylinder mit der Abgabeöffnung zusammen, sodass in einem geschlossenen Zustand die Abgabeöffnung durch das Ventilelement abgedichtet ist und auch ein geringfügiger Hub die Abgabeöffnung nicht freigibt. Erst ein ausreichend großer Hub des Ventilelements gibt den Fluidpfad von einer Kammeranordnung zu einer Düsenkammer samt Abgabeöffnung frei.

Dieser strukturelle Aufbau der Abgabevorrichtung erlaubt die Verwendung der Abgabevorrichtung als Tropfer, d. h., beispielsweise zur Verwendung für Augentropfen. Ein Tropfer ist dabei durch einen tropfenförmigen Fluidaustritt gekennzeichnet. Gleichfalls wird durch den strukturellen Aufbau der Abgabevorrichtung seine Eignung für die Verwendung mit medizinischen Fluiden verbessert.

Es hat sich jedoch als nachteilig herausgestellt, dass für die bekannte Abgabevorrichtung eine große Anzahl an Bauteilen erforderlich ist. Zudem erfordert der bekannte Aufbau der Abgabevorrichtung auch eine aufwendige Ausgestaltung der Bauteile.

Für die Abgabevorrichtung ist es beispielsweise notwendig, dass die Abgabevorrichtung ein extra Dichtelement aufweist, welches eine Ventilkammer gegenüber einer Düsenkammer bei einem geringfügigen Hub abdichtet und als Ventilsitz fungiert. Zudem ist es notwendig, dass das Ventilelement einen Zylinder aufweist, der mit der Abgabeöffnung zusammenwirkt und die Abgabeöffnung durch Formschluss ebenfalls abdichtet. Die Verwendung einer großen Anzahl an Bauteilen sowie deren komplizierte Ausgestaltung steigern allerdings die Fertigungskosten und machen die Abgabevorrichtung fehleranfällig.

Außerdem kann der bekannte Aufbau der Abgabevorrichtung dazu führen, dass das Fluid aus der Düsenkammer nicht vollständig und nicht bereits bei geringem Druck abgegeben werden kann. Dies liegt insbesondere daran, dass für den Hub zur Freigabe der Abgabeöffnung eine große Kraft benötigt wird, da ein geringfügiger Hub nicht ausreichend ist, um die Abgabeöffnung zu öffnen. Der für die Öffnung der Abgabeöffnung zurückgelegte Federweg und die hiermit einhergehende Federkraft führen anschließend zu einem schnelleren Verschluss der Abgabeöffnung. Folglich muss nicht nur eine größere Kraft zum Öffnen der Abgabeöffnung aufgebracht werden, sondern die Abgabevorrichtung bzw. das Ventilelement schließen die Abgabeöffnung auch wieder schneller. Insbesondere aufgrund des schnelleren Verschließens können Flüssigkeitsreste in der Düsenkammer verbleiben. Bei längeren Pausen zwischen einer erneuten Verwendung der Abgabevorrichtung können diese Flüssigkeitsreste einen negativen Effekt hervorrufen.

Der Erfindung liegt daher die Aufgabe zugrunde, eine alternative Abgabevorrichtung mit einem vereinfachten Aufbau bereitzustellen. Gleichzeitig besteht die Aufgabe der Erfindung darin, einen Ventilmechanismus bereitzustellen, der verbesserte Öffnungs- und Verschlusseigenschaft aufweist.

Diese Aufgabe wird im Wesentlichen durch eine Abgabevorrichtung gemäß Anspruch 1 gelöst, welche zur Abgabe eines Fluids eingerichtet ist. Erfindungsgemäß ist bei einer Abgabevorrichtung der oben genannten Art in der ersten Stellung des Ventilelements der Linerkanal gegenüber der Abgabeöffnung durch den Liner abgedichtet. Das heißt, dass kein Fluid von dem Linerkanal zu der Abgabeöffnung fließen kann, da der Flüssigkeitspfad durch den Liner unterbrochen ist.

Diese Ausgestaltung der Abgabevorrichtung bietet den Vorteil, dass kein zusätzliches Dichtelement erforderlich ist, welches den Linerkanal gegenüber der Abgabeöffnung abdichtet, sodass die Bauteilanzahl und die Fertigungskosten verringert werden können.

Das Fluid, welches die Abgabevorrichtung abgeben kann, ist vorzugsweise eine medizinische oder kosmetische Wirkstofflösung, beispielsweise zur Anwendung in Nase, Mund oder Augen eines Anwenders der Abgabevorrichtung. Zudem erfolgt die Abgabe vorzugsweise in Tropfenform, d.h., die Abgabevorrichtung ist vorzugsweise ein Tropfer. Das Kopfbasisteil der Abgabevorrichtung bildet im Wesentlichen den zur Abgabe des Fluids eingerichteten Gehäuseteil der Abgabevorrichtung und weist dementsprechend eine Abgabeöffnung auf. Die Abgabeöffnung kann dabei die Form einer Kalotte haben. Das Kopfbasisteil kann mit einer Verschlusskappe versehen sein, welche vor der Verwendung der Abgabevorrichtung von dem Kopfbasisteil abgenommen werden muss. Innerhalb des Kopfbasisteils ist ein Liner angeordnet, welcher sich in axialer Richtung von der Abgabeöffnung weg erstreckt, d.h., in Längsrichtung der Abgabevorrichtung. Der Liner ist ein röhrenförmiger, im Wesentlichen zylindrischer Körper mit einer Wandung und einem Hohlraum. Der Liner weist entsprechend eine Innenwand und eine Außenwand auf. Zudem ist der Liner einstückig ausgebildet. Zwischen dem Kopfbasisteil und dem im Kopfbasisteil angeordneten Liner befindet sich ein Linerkanal, der für den Fluidtransport zur Abgabeöffnung der Abgabevorrichtung hin verwendet wird. Der Linerkanal ist somit vorzugsweise zwischen der Außenwand des Liners und der Innenwand des Kopfbasisteil angeordnet. Vorzugsweise endet der Linerkanal in einem Bereich, beispielsweise einer Kammeranordnung samt Ventilkammer, welcher insbesondere auf einer der Abgabeöffnung abgewandten Seite des Ventilelements angeordnet ist. Das heißt, dass der Bereich in der ersten Stellung des Ventilelements nicht in Fluidverbindung mit der Abgabeöffnung steht, wobei der Bereich im Inneren des Liners angeordnet ist. Der Linerkanal ermöglicht folglich, dass das Fluid von der Außenwand des Liners in das Innere des Liners transportiert wird. Ferner ist zumindest bereichsweise innerhalb des Liners ein Ventilelement angeordnet, welches relativ zum Liner bewegbar angeordnet ist. Das Ventilelement ist somit beispielsweise in axialer Richtung relativ zum Liner verschiebbar. Das Ventilelements ist dabei durch einen Hub von einer ersten Stellung, in eine zweite Stellung überführbar. In der ersten Stellung ist der Flüssigkeitspfad von dem Linerkanal zur Abgabeöffnung hin unterbrochen, d.h., dass ein Fluid nicht von dem Linerkanal zur Abgabeöffnung fließen kann. Sobald das Ventilelements von der ersten Stellung in die zweite Stellung überführt wird, wird der Flüssigkeitspfad zwischen dem Linerkanal und der Abgabeöffnung freigegeben, sodass ein Fluid aus der Abgabeöffnung austreten kann.

Das Ventilelement, welches sich innerhalb des Liners befindet, wirkt dabei mit dem Liner zusammen. Der Liner bildet dabei einen Ventilsitz in dem das Ventilelement bewegbar angeordnet ist. In einer ersten Stellung liegt das Ventilelement an der Abgabeöffnung an und verschließt diese, vorzugsweise durch einen Kraftschluss. Das Ventilelement kann hierzu abgerundete Kanten bzw. eine Radiusfläche aufweisen, die an der Abgabeöffnung anliegt und diese abdichtet. Diese Fläche wird auch Verschlussfläche genannt. In einer Ausführungsform kann das Ventilelement hierbei zusätzlich einen Pin aufweisen. Der Pin kann eine Zylinderform oder eine andere Form, beispielsweise eine Kegelform aufweisen, wobei der Pin in der ersten Stellung des Ventilelements in die Abgabeöffnung ragt. Allerdings liegt der Pin nicht an der Abgabeöffnung an und übernimmt dementsprechend auch keinerlei Dichtfunktion. Beispielsweise kann ein Spalt zwischen dem Pin und der Abgabeöffnung angeordnet sein. Ferner wird die Abgabeöffnung in der ersten Stellung des Ventilelements weiterhin durch die Verschlussfläche abgedichtet. In der ersten Stellung des Ventilelements kann sich der Pin allerdings in die Abgabeöffnung setzten, d.h., er kann in die Abgabeöffnung eindringen. Die Verwendung eines Pins kann das Totvolumen im äußeren Bereich der Abgabevorrichtung verringern. Folglich können hierdurch Anlagerungen von Schmutz teilweise minimiert werden. Zudem kann der Pin in einer zweiten (geöffneten) Stellung des Ventilelements das Abtropfverhalten des Fluids verbessern, indem beispielsweise weniger Fluid an der Kalotte angesammelt wird. Dies begünstigt die anschließende Trocknung von Fluidresten nach einem erfolgtem Abtropfvorgang. Sobald das Ventilelement in eine zweite Stellung überführt wird, wird der Flüssigkeitspfad zwischen dem Linerkanal und der Abgabeöffnung freigegeben. Bereits eine geringfügige Verschiebung des Ventilelements ist hierbei ausreichend, um die Abgabeöffnung zu öffnen. Dabei kann die Unterbrechung des Flüssigkeitspfades in der ersten Stellung des Ventilelements dazu führen, dass das Fluid in der ersten Stellung des Ventilelements so lange zurückgehalten wird, bis das Ventilelement beispielsweise aufgrund des Fluiddrucks bewegt wird und die Abgabeöffnung freigibt. Hierdurch wird eine kontrollierte und tropfenförmige Abgabe des Fluids ggf. entlang des Pins möglich.

In einer Ausführungsform weist der Liner wenigstens eine zweite Dichtlippe oder eine Dichtfläche auf, welche in der ersten Stellung des Ventilelements an dem Ventilelement anliegt. Der Liner kann hierbei zumindest bereichsweise eine Vorspannung aufweisen, umso die Dichtlippe oder die Dichtfläche gegen das Ventilelement zu drücken. Die Dichtfläche kennzeichnet dabei einen Flächenabschnitt des Liners, welcher in der ersten Stellung des Ventilelements zumindest bereichsweise an dem Ventilelement flächig anliegt. Vorzugsweise befindet sich die Dichtfläche oder die Dichtlippe in einem Bereich des Liners mit verringertem Durchmesser. Folglich kommt es aufgrund der Anlage des Liners mit Hilfe der Dichtlippe oder der Dichtfläche an dem Ventilelement zu einer fluiddichten Anlage zwischen dem Liner und dem Ventilelement, solange das Ventilelement sich in der ersten Stellung befindet. Die Unterbrechung des Flüssigkeitspfad ist folglich dadurch gekennzeichnet, dass der Liner, d.h., beispielsweise die zweite Dichtlippe oder die Dichtfläche, in der ersten Stellung bereichsweise an dem Ventilelement anliegt und somit den Flüssigkeitspfad blockiert bzw. abdichtet. Bei einem Hub des Ventilelements von der ersten in die zweite Stellung, endet die Anlage der zweiten Dichtlippe oder der Dichtfläche an dem Ventilelement zumindest insoweit, als dass der Flüssigkeitspfad nicht mehr blockiert bzw. abgedichtet ist. Somit wird eine Durchgangsöffnung zwischen Ventilkammer und Düsenkammer geöffnet und ein entsprechender Flüssigkeitspfad freigeben. Das Fluid aus dem Linerkanal kann den Liner passieren und zur Abgabeöffnung fließen. Das Ventilelement kann hierzu einen Raum, beispielsweise eine Nut aufweisen, die einen Teil des Flüssigkeitspfades bildet. Sobald das Ventilelement von der ersten Stellung in die zweite Stellung bewegt wird, wird dieser Raum des Ventilelements freigegeben, sodass das Fluid das Ventilelements passieren kann und von dem Linerkanal zur Abgabeöffnung fließen kann. Alternativ kann das Ventilelement auch einfach so weit bewegt werden, dass die (zweite) Dichtlippe oder die Dichtfläche nicht mehr an dem Ventilelement anliegt. Dies kann dadurch erreicht werden, dass das Ventilelement zwei Abschnitte unterschiedlichen Durchmessers aufweist. Folglich ist ein kontrollierter und tropfenförmiger Transport des Fluids möglich.

In einer weiteren Ausführungsform weist der Liner einen Durchbruch auf, der einen Teil des Flüssigkeitspfades bildet. Solange sich das Ventilelement in der ersten Stellung befindet, kann das Fluid von dem Linerkanal nicht zur Abgabeöffnung fließen. Der Linerkanal, der zwischen dem Kopfbasisteil und dem Liner angeordnet ist, führt das Fluid entlang der Abgabevorrichtung in Richtung Abgabeöffnung.

Der Linerkanal endet vorzugsweise in einem Bereich des Ventilelements, der der Abgabeöffnung abgewandt ist. Das Fluid, welches von der Außenwand des Liners in das Innere des Liners eintritt, fließt hierbei gemäß der Ausführungsform durch einen Durchbruch, sodass der Durchbruch einen Teil des Flüssigkeitspfades bildet. Das Fluid kann somit beispielsweise von dem Linerkanal in eine Kammeranordnung treten, die, solange sich das Ventilelements in der ersten Stellung befindet, gegenüber der Abgabeöffnung abgedichtet ist. Alternativ könnte der Liner aber beispielsweise auch einen permeablen Bereich aufweisen, der den Fluiddurchtritt von der Außenwand des Liners in das Innere des Liners zulässt. Allerdings erlaubt der Durchbruch, der beispielsweise in Form einer Bohrung, eines Kanals oder dergleichen ausgebildet sein kann, einen beschleunigten Flüssigkeitstransport zwischen dem Linerkanal und der Abgabeöffnung, sofern diese von dem Ventilelements freigegeben ist.

In einer weiteren Ausführungsform läuft der Liner zur Abgabeöffnung hin zumindest bereichsweise konisch zu. Hierbei kann beispielsweise die durch die Innenwand des Liners gebildete Innenkontur im Bereich des Ventilsitzes konisch zu laufen. Dies bedeutet, dass ein Innendurchmesser des Liners in einem Bereich näher zu Abgabeöffnung geringer ist als ein Innendurchmesser des Liners in einem zur Abgabeöffnung entfernteren Bereich. Wenn sich das Ventilelement innerhalb des Liners relativ zu diesem in Längsrichtung des Liners, d.h., axial, bewegt und einen Hub ausführt, bewegt sich das Ventilelements von einem Bereich, in dem der Innendurchmesser des Liners kleiner ist, zu einem Bereich, in dem der Innendurchmesser des Liners größer ist. Vorzugsweise verläuft darüber hinaus die Außenkontur des Kopfbasisteil im Bereich der Abgabeöffnung ebenfalls konisch zur Abgabeöffnung hin zu. Der konische Zulauf des Liners sorgt hierbei insbesondere in der ersten Stellung des Ventilelements für einen zuverlässigen Ventilsitz. Zudem wird durch den konischen Zulauf des Kopfbasisteils eine Abgabevorrichtung mit verringertem Durchmesser im Bereich der Abgabeöffnung geschaffen. Hierdurch kann die Abgabevorrichtung beispielsweise besser in den Mund, die Nase oder an das Auge herangeführt werden, ohne diese zu berühren.

Darüber hinaus kann das Ventilelement in einer weiteren Ausführungsform eine erste Dichtlippe aufweisen, welche in der ersten und in der zweiten Stellung des Ventilelements an dem Liner anliegt. Diese erste Dichtlippe liegt folglich an der Innenwand des Liners an, unabhängig davon, ob die Abgabevorrichtung geöffnet oder geschlossen ist, d.h., sich in der ersten oder der zweiten Stellung befindet. Die erste Dichtlippe dichtet dabei einen Bereich, in den das Fluid von dem Linerkanal, beispielsweise durch einen Durchbruch in eine Kammeranordnung, eintritt, gegenüber einem rückwärtigen Bereich, der weiter von der Abgabeöffnung entfernt ist und einen Federraum samt Kopffeder umfassen kann, ab. Wenn sich das Ventilelement von der ersten Stellung in die zweite Stellung in Längsrichtung der Abgabevorrichtung verschiebt, kann die erste Dichtlippe eine Führungsfunktion übernehmen. Ferner kann die erste Dichtlippe ein Verkippen des Ventilelements verhindern, sofern das Ventilelement den durch die zweite Dichtlippe des Liners gebildeten Ventilsitz verlässt. Zudem kann die erste Dichtlippe eine Art Schirm bilden, auf den das Fluid drückt, sodass das Ventilelement verschoben wird. Sofern die Abgabevorrichtung eine Kopffeder aufweist, muss die Kraft, die durch den das Fluiddruck auf das Ventilelement aufgebracht wird und von der Abgabeöffnung weggerichtet ist, größer sein als die Federkraft, die das Ventilelement in Richtung der Abgabeöffnung drückt. Die Anordnung einer ersten Dichtlippe verbessert somit die Überführung des Ventilelements von der ersten in die zweite Stellung.

Ferner kann der Liner im Bereich des Ventilelements einen Absatz aufweisen. Dieser Absatz kann in Form eines Flanschabschnitts ausgebildet sein. Der Absatz kennzeichnet sich im Wesentlichen durch eine abrupte Veränderung des Durchmessers des Liners, insbesondere des Innendurchmessers des Liners. Das heißt, dass der Liner im Wesentlichen zwei Bereiche mit unterschiedlichem Innendurchmesser aufweist, wobei der Übergangsbereich zwischen diesen Bereichen den Absatz bzw. Flanschabschnitt bildet. Vorzugsweise ist in dem Bereich des Liners mit dem geringeren Durchmesser die eine zweite Dichtlippe angeordnet. Die erste Dichtlippe des Ventilelements hingegen befindet sich vorzugsweise in dem Bereich des Liners mit größerem Innendurchmesser. Vorzugsweise liegt das Ventilelement in der ersten Stellung zudem sowohl in dem Bereich mit dem geringeren Durchmesser als auch in dem Bereich mit dem größeren Durchmesser an der Innenwand des Liners an. Vorzugsweise weist der Liner darüber hinaus zwischen dem Durchbruch und seinem ventilelementabgewandten Ende keinen Absatz auf. Die Anordnung eines Absatzes bietet dabei die Möglichkeit, dass bei einer Hubbewegung des Ventilelements eine vorbestimmte abrupte Freigabe des Flüssigkeitspfades erfolgen kann.

In einer weiteren Ausführungsform weist die Abgabevorrichtung eine Kammeranordnung und/oder eine Düsenkammer auf, wobei die Kammern einen Teil des Flüssigkeitspfades bilden. Die Kammeranordnung kennzeichnet dabei einen Bereich, der, solange sich das Ventilelement in einer ersten Stellung befindet, auf der Seite des Ventilelements liegt, die der Abgabeöffnung abgewandt ist. Der Flüssigkeitspfad zwischen Kammeranordnung ist somit in der ersten Stellung des Ventilelements gegenüber der Abgabeöffnung unterbrochen. Die Kammeranordnung kann dabei einen Teil des Flüssigkeitspfades bilden. Die Düsenkammer kennzeichnet demgegenüber einen Bereich, der, solange sich das Ventilelement in einer ersten Stellung befindet, auf der Seite des Ventilelements befindet, die der Abgabeöffnung zugewandt ist. Die Abgabeöffnung ist dabei Teil der Düsenkammer, wobei die Abgabeöffnung in der ersten Stellung von dem Ventilelements verschlossen ist, vorzugsweise durch einen Kraftschluss. Sofern die Abgabevorrichtung eine Kammeranordnung und eine Düsenkammer aufweist, wobei diese Teil des Flüssigkeitspfades sind, wird dieser Flüssigkeitspfad zwischen Kammeranordnung und Düsenkammer durch das Zusammenwirken von Liner und Ventilelement in der ersten Stellung des Ventilelements unterbrochen. Sobald das Ventilelement in die zweite Stellung überführt wird, entsteht eine Fluidverbindung zwischen beiden Kammern, d.h. zwischen der Kammeranordnung und der Düsenkammer, sodass der vollständige Flüssigkeitspfad von dem Linerkanal, über die Kammeranordnung, an dem Ventilelement vorbei, durch die Düsenkammer hin zur Abgabeöffnung führt. Die Bereitstellung der entsprechenden Kammern kann in mehrfacher Hinsicht vorteilhaft sein. Beispielsweise kann hierdurch insbesondere eine vordefinierte Fluidmenge zur Abgabe bestimmt werden. Gleichzeitig können die Kammern auch dafür sorgen, dass ein entsprechender Fluiddruck aufgebaut wird, der das Ventilelement verschiebt. Darüber hinaus kann über die Volumina der Kammern die Fließgeschwindigkeit des Fluids reguliert werden.

In einer weiteren Ausführungsform stehen der Linerkanal und die Kammeranordnung in der ersten Stellung des Ventilelements in Fluidverbindung. Die Kammeranordnung ist folglich auch in der ersten Stellung des Ventilelements für das Fluid zugänglich, sodass das Fluid von dem Linerkanal in die Kammeranordnung einströmen kann. Ein Teil der Kammeranordnung kann hierbei durch eine Ventilkammer gebildet werden. Das Fluid der Ventilkammer steht dabei in Kontakt mit dem Ventilelement. Der Linerkanal mündet in die Kammeranordnung. Solange sich das Ventilelements jedoch in der ersten Stellung befindet, wird der Flüssigkeitspfad von der Kammeranordnung zur Abgabeöffnung unterbrochen. Die Unterbrechung des Flüssigkeitspfades führt dazu, dass das Fluid in der Kammeranordnung zurückgehalten wird. Es kommt folglich zu einer Ansammlung einer gewissen Fluidmenge in der Kammeranordnung, die jedoch nicht zur Abgabeöffnung vordringen kann. Die Ansammlung des Fluids kann hierbei einen Druck erzeugten, der auf das Ventilelement wirkt, sodass dieses bei einem ausreichend großen Druck von der Abgabeöffnung wegbewegt wird. Die erste Dichtlippe kann hierbei eine Art Schirm bilden, auf die der Druck wirkt.

In einer weiteren Ausführungsform stehen der Linerkanal und die Düsenkammer in der ersten Stellung des Ventilelements nicht in Fluidverbindung. Der Flüssigkeitspfad zur Düsenkammer ist in der ersten Stellung des Ventilelements unterbrochen, sodass kein Fluid in die Düsenkammer eindringen kann. Dementsprechend besteht keine Fluidverbindung zwischen dem Linerkanal und der Düsenkammer, sodass der Linerkanal gegenüber der Abgabeöffnung abgedichtet ist, d. h., dass kein Fluid von dem Linerkanal zu und aus der Abgabeöffnung strömen kann. Sobald das Ventilelement von seiner ersten in die zweite Stellung überführt wird, passiert das Fluid den Flüssigkeitspfad in Richtung der Düsenkammer und der Abgabeöffnung. Unabhängig davon, ob die Abgabevorrichtung eine Kammeranordnung aufweist oder nicht, kann das Fluid beim Eintritt in die Düsenkammer durch Expansion in das Volumen der Düsenkammer abgebremst werden, wodurch die in die Düsenkammer gelangte Fluidmenge sodann kontrolliert aus der Abgabeöffnung austreten kann. Hierzu kann die Düsenkammer ein größeres Volumen als beispielsweise der Raum an dem Ventilelement aufweisen, der den Linerkanal und die Düsenkammer verbindet. Je nach Anwendungsfall der Abgabevorrichtung können die Volumengrößen der Düsenkammer, des Raums und/oder der Kammeranordnung aber auch im Verhältnis zueinander anders gewählt werden. Beispielsweise kann auch bereits eine Expansion der Flüssigkeit in den Raum an dem Ventilelement erfolgen. Ein in einem Durchgang mit kleinerem Volumen oder Querschnitt beschleunigtes Fluid wird somit in dem Volumen mit größerem Querschnitt, beispielsweise in der Düsenkammer, gebremst und kann anschließend aus der Abgabeöffnung austreten. Durch den Abbremsvorgang kann eine tropfenförmige Abgabe ermöglicht werden. Hierbei kann das Fluid entlang der Kalotte tropfenförmig austreten.

Nach einer alternativen Ausführungsform stehen die Abgabeöffnung und die Düsenkammer und/oder die Kammeranordnung und der Linerkanal in der zweiten Stellung des Ventilelements in Fluidverbindung. Das bedeutet, dass abhängig davon, ob die Abgabevorrichtung sowohl eine Düsenkammer und eine Kammeranordnung aufweist, oder nur eine Düsen- oder nur eine Kammeranordnung aufweist, das Fluid in der zweiten Stellung des Ventilelements von dem Linerkanal durch die entsprechenden Kammern aus der Abgabeöffnung fließt. In der zweiten Stellung des Ventilelements ist der Flüssigkeitspfad folglich nicht mehr abgedichtet. Die vollständige Öffnung des Fluidpfades samt Kammern weist zumindest die bereits zuvor erwähnten Vorteile auf.

Ferner ragt in einer weiteren Ausführungsform der Liner zumindest bereichsweise in die Düsenkammer. Die Düsenkammer, welche im Bereich der Abgabeöffnung durch einen Bereich des Kopfbasisteils gebildet wird, ist folglich um das Volumen des Linerbereichs, der in die Düsenkammer ragt, verringert. Der einstückig ausgebildete Liner kann sich hierdurch an dem Kopfbasisteil abstützen und einen zuverlässigen Ventilsitz garantieren.

In einer weiteren Ausführungsform ist der Liner relativ zum Kopfbasisteil unbeweglich angeordnet. Dementsprechend findet bei einer Bewegung des Ventilelements keine Bewegung des Liners relativ zu dem Kopfbasisteil statt. Diese starre Anordnung vereinfacht den Aufbau, da im Wesentlichen nur die Bewegung einer Komponente, nämlich die Bewegung des Ventilelements, kontrolliert werden muss.

Nach einer weiteren Ausführungsform kann das Ventilelement die Abgabeöffnung durch einen Kraftschluss abdichten. Hierzu kann beispielsweise eine Kopffeder verwendet werden. Die Kopffeder kann folglich eine Kraft auf das Ventilelement aufbringen, sodass das Ventilelement in einer Grundstellung, d.h. der ersten Stellung, gegen die Abgabeöffnung gedrückt wird und diese verschließt. Folglich wird die Verschlussfläche des Ventilelements gegen die Abgabeöffnung gedrückt. Dies schließt allerdings nicht aus, dass beispielsweise ein an dem Ventilelement angeordneter Pin, welcher keine Dichtfunktion übernimmt, in die Abgabeöffnung ragt. Sobald sich beispielsweise ein Fluid in der Ventilkammer ansammelt, kann das Fluid bei ausreichendem Druck das Ventilelement entgegen der Federkraft der Kopffeder verschieben. Folglich kann über die Größe der Federkraft bestimmt werden, bei welchem Fluiddruck das Ventilelement sich bewegt und somit die Abgabeöffnung öffnet bzw. freigibt. Der Kraftschluss sorgt zudem dafür, dass bereits bei einer ausreichend großen Gegenkraft, d.h., einer Kraft, die dem Kraftschluss entgegenwirkt, die Abgabeöffnung geöffnet wird. Dies hat zur Folge, dass eine unmittelbare Öffnung der Abgabeöffnung stattfindet, sobald das Ventilelement bewegt wird. Alternativ zu einer Kopffeder könnte der Kraftschluss auch mittels anderweitiger Federelemente oder über Fluiddrücke erfolgen.

Ferner kann auf einer dem Ventilelement gegenüberliegenden Endseite des Liners ein Stopfen zumindest bereichsweise innerhalb des Liners angeordnet sein. Der Stopfen ist folglich bereichsweise in dem rohrförmigen Liner angeordnet. Hierdurch kann ein Flüssigkeitseintritt in den Liner an seiner der Abgabeöffnung gegenüberliegenden Endseite verhindert werden. Gleichzeitig kann der Stopfen auch dazu verwendet werden, ein Fluid, beispielsweise aus einem Fluidkanal, in den Linerkanal zu leiten. Sofern die Abgabevorrichtung beispielsweise eine Pumpkammer aufweist, wird durch den Stopfen der Eintritt des Fluids in das Innere des Liners ohne vorheriges Durchfließen des Linerkanals verhindert. Folglich sorgt der Stopfen dafür, dass es nicht zu ungewünschten Fluidströmen kommt. Gleichzeitig stabilisiert der Stopfen die Abgabevorrichtung.

Zusätzlich weist die Abgabevorrichtung in einer alternativen Ausführungsform eine Kopffeder auf, die in einem Federraum innerhalb des Liners angeordnet ist, und wobei die Kopffeder das Ventilelement in Richtung der Abgabeöffnung drückt. Die Kopffeder kann sich einseitig an dem Stopfen oder einem Vorsprung oder dergleichen abstützen und bei einer Bewegung des Ventilelements von seiner ersten in die zweite Stellung zusammengedrückt werden. Durch die Verwendung eines Stopfens kann ein ungewünschter Flüssigkeitseintritt in den Federraum verhindert werden. Somit kann der Stopfen eine unerwünschte Beeinflussung, beispielsweise eine Korrosion, der Kopffeder verhindern. Zudem kann über die Kopffeder der Kraftschluss reguliert werden.

Ferner kann die Abgabevorrichtung einen Snap-On aufweisen, wobei das Kopfbasisteil auf den Snap-On angeordnet ist. Das Snap-On kann hierbei relativ zum Kopfbasisteil unbeweglich angeordnet sein. Vorzugsweise befindet sich zwischen dem Snap-On und dem Kopfbasisteil eine Zwischenfeder. Diese Zwischenfeder drückt das Snap-On und das Kopfbasisteil, wenn sich das Ventilelement in der ersten Stellung befindet, auseinander. Sobald das Snap-On und das Kopfbasisteil entgegen der Federkraft der Zwischenfeder gegeneinander verschoben werden, kann dies zu einer Pumpwirkung führen, die ein Fluid durch einen Fluidkanal in Richtung des Linerkanals befördert. Alternativ kann die Abgabevorrichtung eine Gehäusefeder aufweisen, die durch eine Relativbewegung von Snap-On und Kopfbasisteil gestaucht werden kann. Dementsprechend kann die Zwischenfeder oder die Gehäusefeder anschließend mit dafür sorgen, dass die Abgabevorrichtung wieder in ihre erste Stellung automatisch überführt wird. Ferner kann durch das Pumpen ein Fluiddruck aufgebaut werden, der das Ventilelement von der ersten Stellung in die zweite Stellung bewegt.

Die Erfindung wird nachfolgend anhand von Ausführungsbeispielen und der Zeichnung näher erläutert.

Es zeigen schematisch:
- Fig. 1a: eine Schnittdarstellung einer Ausführungsform einer erfindungsgemäßen Abgabevorrichtung in einer ersten (geschlossenen) Stellung;
- Fig. 1b: eine Schnittdarstellung einer alternativen Ausführungsform einer erfindungsgemäßen Abgabevorrichtung mit Zwischenfeder und zweiter Dichtlippe in einer ersten (geschlossenen) Stellung;
- Fig. 2a: eine Detailansicht eines Ausschnitts X aus Fig. 1a;
- Fig. 2b: eine Detailansicht eines Ausschnitts Y aus Fig. 1b;
- Fig. 3: eine Schnittdarstellung einer Abgabevorrichtung gemäß Fig. 1a in einer zweiten (geöffneten) Stellung;
- Fig. 4: eine Detailansicht eines Ausschnitts Z aus Fig. 3; und
- Fig. 5: eine Detailansicht in Schnittdarstellung einer weiteren Ausführungsform einer Abgabevorrichtung mit Pin in einer ersten (geschlossenen) Stellung.

Fig. 1a zeigt eine Ausführungsform einer Abgabevorrichtung 1 zur Abgabe eines Fluids. Die Abgabevorrichtung 1 weist ein Kopfbasisteil 2 auf, das auf einem Snap-On 3 angeordnet ist. Das Kopfbasisteil 2 ist mit einer abnehmbaren Verschlusskappe 4 versehen, welche während der Verwendung der Abgabevorrichtung 1 von dieser abgenommen werden kann (siehe auch Fig. 3 und 4). Ein Kegel 5 erstreckt sich vom Kopfbasisteil 2 in eine Axialrichtung durch den Snap-On 3 in ein Gehäuse 6. Der Kegel 5 wirkt im Gehäuse 6 mit einer Gehäusefeder 7 zusammen. Der Kegel 5 weist einen Fluidkanal 8 auf. Der Fluidkanal 8 erstreckt sich in der Axialrichtung in Richtung zum Kopfbasisteil 2.

Alternativ zu der in Fig. 1a dargestellten Ausführungsform mit einer Gehäusefeder 7 kann auch eine Zwischenfeder 27 zwischen dem Snap-On 3 und dem Kopfbasisteil 2 angeordnet sein, wie es in Fig. 1b dargestellt ist. Die Zwischenfeder 27 drückt dann in der ersten Stellung das Snap-On 3 und das Kopfbasisteil 2 auseinander.

Der Fluidkanal 8 setzt sich im Kopfbasisteil 2 in einem Linerkanal 9 fort. Dieser Linerkanal 9 ist zwischen dem Kopfbasisteil 2 und einem Liner 10 angeordnet. Der Liner 10 ist einstückig ausgebildet. Ferner weist der Liner 10 einen Durchbruch 11 auf, wodurch der Linerkanal 9 in eine Kammeranordnung 12 mündet.

Darüber hinaus weist die Abgabevorrichtung 1 ein Ventilelement 13 auf, welches in dem Liner 10 beweglich angeordnet sitzt. In der hier dargestellten ersten Stellung des Ventilelements 13, wird das Ventilelement 13 von einer Kopffeder 14 gegen eine Abgabeöffnung 15 gedrückt, die in der Form einer Kalotte 16 ausgebildet ist. Die Abgabeöffnung 15 wird somit durch das Ventilelement 13 verschlossen.

Das Ventilelement 13 weist eine erste Dichtlippe 17 auf, welche an einer Innenwand 18 des Liners 10 anliegt. An einem der ersten Dichtlippe 17 gegenüberliegenden Ende des Ventilelements 13, weist das Ventilelement 13 eine Verschlussfläche 19 mit abgerundeten Kanten auf. Die Verschlussfläche 19 drückt in der ersten Stellung des Ventilelements 13 gegen die Abgabeöffnung 15 und dichtet diese ab.

Die erste Dichtlippe 17 trennt einen Bereich der Kammeranordnung 12 und insbesondere eine Ventilkammer von einem weiteren Bereich räumlich ab. Dieser weitere Bereich, in dem die Kopffeder 14 angeordnet ist, wird Federraum 20 genannt. Auf der dem Ventilelement 13 gegenüberliegenden Endseite weist der Liner 10 einen Stopfen 21 auf, welcher bis zu einem Anschlag in den Liner 10 eingeschoben ist. Der Stopfen 21 bildet eine Anlagefläche der Kopffeder 14 und gleichzeitig den Übergang zwischen Fluidkanal 8 und Linerkanal 9.

Der Liner 10 weist zudem einen Absatz 22 auf, wodurch der Innendurchmesser D₁ des Liners 10 in dem Bereich näher zur Abgabeöffnung 15 gegenüber einem rückwärtigen Bereich verringert ist. Der Innendurchmesser D₁ ist aus Gründen der Übersicht nur in den Fig. 2a, 2b und 4 gekennzeichnet.

In der hier dargestellten Ausführung läuft der Liner 10 unabhängig von dem Absatz 22 konisch zu, sodass beispielsweise der Innendurchmesser D₁ des Liners 10 im Bereich der ersten Dichtlippe 17 geringer ist als im Bereich des Stopfens 21. Gleiches gilt für den vorderen Bereich des Kopfbasisteils 2, wobei die Außenkontur 23 des Kopfbasisteils 2 ebenfalls konisch zuläuft.

In dem vorderen Bereich mit verringertem Innendurchmesser D₁ weist der Liner 10 der Ausführungsform gemäß Fig. 1a zudem eine Dichtfläche 28 auf, welche an dem Ventilelement anliegt und die Kammeranordnung 12 gegenüber einer Düsenkammer 25 abdichtet. Die Dichtfläche 28 kennzeichnet dabei einen Flächenabschnitt des Liners 10, welcher in der ersten Stellung des Ventilelements 13 zumindest bereichsweise an dem Ventilelement 13 flächig anliegt.

Alternativ zu der Dichtfläche 28 weist der Liner 10 gemäß Fig. 1b eine zweite Dichtlippe 24 auf, welche an dem Ventilelement 13 anliegt und die Kammeranordnung 12 gegenüber der Düsenkammer 25 abdichtet. Die Dichtfläche 28 befindet sich dabei in dem vorderen Bereich des Liners 10 mit verringertem Innendurchmesser D₁. Die Ausführungsformen der Fig. 1a und 1b unterscheiden sich somit lediglich in den Merkmalen der Gehäusefeder 7 bzw. der Zwischenfeder 27 sowie der zweiten Dichtlippe 24 bzw. der Dichtfläche 28.

Die Düsenkammer 25 umfasst die Abgabeöffnung 15. Zudem bildet die zweite Dichtlippe 24 bzw. die Dichtfläche 28 in der ersten Ventilelementstellung einen Ventilsitz. Folglich ist die Düsenkammer 25 in der ersten Stellung des Ventilelements 13 gegenüber der Kammeranordnung 12 und damit gegenüber dem Linerkanal 9 abgedichtet.

Das Ventilelement 13 weist zudem einen Raum 26 auf, welcher in den in Fig. 1a und 1b bzw. 2a und 2b dargestellten Ausführungsformen innerhalb der Düsenkammer 25 angeordnet ist.

In den Fig. 2a und 2b sind Detailansichten des vorderen Bereichs der Abgabevorrichtung 1 der Fig. 1a bzw. 1b dargestellt, d.h., des Ausschnitts X bzw. des Ausschnitts Y. In den Fig. 2a und 2b ist zudem der Innendurchmesser D₁ des Liners 10 gekennzeichnet.

In Fig. 3 ist im Wesentlichen die Ausführungsform gemäß Fig. 1b bzw. 2b in einer zweiten, geöffneten Stellung des Ventilelements 13 dargestellt, wobei die Ausführungsform in Fig. 3 keine Zwischenfeder 27 dafür aber eine Gehäusefeder 7 aufweist. Fig. 4 zeigt eine Detailansicht des Ausschnitts Z der Fig. 3. Ferner wird in den Fig. 3 und 4 eine veränderte Stellung des Ventilelements 13, d.h., die zweite Stellung, in der der Flüssigkeitspfad geöffnet ist, dargestellt.

In der in Fig. 3 dargestellten Ventilstellung ist das Ventilelement 13 in den Liner 10 zurückgedrückt, sodass der Raum 25 den Flüssigkeitspfad von dem Linerkanal 9, durch den Durchbruch 11, über die Kammeranordnung 12, den Raum 26, die Düsenkammer 25 und die Abgabeöffnung 15 freigibt. In dieser Stellung wird das Ventilelements 13 nur mehr über die erste Dichtlippe 17 in dem Liner 10 geführt. Die Kopffeder 14 ist entsprechend zusammengedrückt und der Federraum 20 gegenüber der Kammeranordnung 12 verkleinert. Die zweite Dichtlippe 24 und der Raum 26 überlappen.

Fig. 4 stellt eine entsprechende Detailansicht des vorderen Bereichs der Abgabevorrichtung 1 der Fig. 3, d.h., des Abschnitts Z, dar. Der Flüssigkeitspfad ist hier mit Pfeilen gekennzeichnet.

In sämtlichen Figuren und Ausführungsformen wurden die identischen Merkmale mit den identischen Bezugszeichen versehen. Fig. 1a bzw. 1b stellt dabei einen Zustand der Abgabevorrichtung 1 dar, in dem das Ventilelement 13 in einem geschlossenen Zustand, d.h., in einer ersten Stellung angeordnet ist. Fig. 3 hingegen zeigt dieselbe Abgabevorrichtung 1, in der das Ventilelement 13 in einem geöffneten Zustand, d.h., in einer zweiten Stellung angeordnet ist. Fig. 5 zeigt zudem eine alternative Ausführung des Ventilelements 13, wobei an der Verschlussfläche 19 zusätzlich ein Pin 29 angeordnet ist.

Der Pin 29 hat in der in Fig. 5 dargestellten Ausführungsform eine Zylinderform. Der Pin 29 liegt nicht an der Abgabeöffnung 15 an und übernimmt folglich auch keine Dichtfunktion. Die Abgabeöffnung 15 wird daher in der ersten Stellung des Ventilelements 13 weiterhin von der Verschlussfläche 19 abgedichtet.

Der Pin 29, der sich in die Abgabeöffnung 15 der Abgabevorrichtung 1 setzt, hat keinerlei dichtende Funktion, was durch einen kleinen Spalt gekennzeichnet wird. Allerdings reduziert der Pin 29 das Totvolumen im äußeren Bereich der Abgabevorrichtung. Folglich können hierdurch Anlagerungen von Schmutz teilweise minimiert werden. Zudem kann der Pin 29 in einer zweiten (geöffneten) Stellung des Ventilelements 13 das Abtropfverhalten des Fluids verbessern, indem beispielsweise weniger Fluid an der Kalotte 16 angesammelt wird. Dies begünstigt die anschließende Trocknung von Fluidresten nach einem erfolgtem Abtropfvorgang.

Zur Abgabe des Fluids bewegt ein Anwender das Kopfbasisteil 2 in der Axialrichtung auf den Snap-On 3 zu, nachdem die Verschlusskappe 4 von der Abgabevorrichtung 1 entfernt wurde. Hierdurch wird der Kegel 5 im Inneren des Gehäuses 6 entgegen der Federkraft der Gehäusefeder 7 oder der Zwischenfeder 27 bewegt. Dabei verringert sich das Volumen in einer Pumpkammer des Gehäuses 6. Die Pumpkammer wird durch einen die Gehäusefeder 7 umgebenden Raum gebildet. Sofern keine Gehäusefeder 7 vorhanden ist, wird die Pumpkammer weiterhin durch denselben Raum wie mit Gehäusefeder 7 gebildet. Durch einen Hub des Kegels 5 innerhalb der Pumpkammer wird die geförderte Fluidmenge bestimmt. Hierdurch wird die Dosierung einer vorbestimmten Fluidmenge ermöglicht. Durch den entstehenden Überdruck wird das Fluid aus der Pumpkammer in den Fluidkanal 8 verdrängt. Das Fluid wird in einer Axialrichtung entlang des Fluidkanals 8 transportiert. Der Transport des Fluids setzt sich entlang des Liners 10 durch den Linerkanal 9 fort. An einem axialen Ende des Linerkanals 9 passiert das Fluid schließlich einen Durchbruch 11 und gelangt in eine Kammeranordnung 12.

Bei der hier dargestellten Ausführungsform kommt es zu einer gewissen Fluidansammlung in der Kammeranordnung 12. Je mehr Fluid sich in der Kammeranordnung 12 ansammelt, desto größer wird der Druck des Fluids auf das Ventilelement 13. Die Kammeranordnung 12 ist dabei mittels der ersten Dichtlippe 17 gegenüber dem Federraum 20 abgedichtet, in dem die Kopffeder 14 angeordnet ist. Weiterhin ist die Kammeranordnung 12 in der ersten Stellung des Ventilelements 13 mittels der zweiten Dichtlippe 24 (Fig. 1b und 2b) bzw. mittels der Dichtfläche 28 (Fig. 1a und 2a) gegenüber der Düsenkammer 25 abgedichtet. Das sich in der Kammeranordnung 12 sammelnde Fluid verdrängt somit das Ventilelement 13 entgegen der Federkraft der Kopffeder 14.

Sobald der Fluiddruck jedoch nachlässt und die Federkraft größer als der Fluiddruck wird, bewegt sich das Ventilelement 13 zurück in seine erste Stellung und verschließt mit der Verschlussfläche 19 die Abgabeöffnung 15. Dieser Kraftschluss wird folglich durch die Kopffeder 14 bewirkt, wobei bereits eine geringfügige Bewegung des Ventilelements 13 weg von der Abgabeöffnung 15 ausreicht, um die Abgabeöffnung 15 zu öffnen. Die Öffnung der Abgabeöffnung 15 bedeutet allerdings noch nicht, dass auch bereits der Flüssigkeitspfad freigegeben ist. Solange die zweite Dichtlippe 24 noch an dem Ventilelement 13 anliegt, ist der Flüssigkeitspfad unterbrochen. Erst wenn der Raum 26, der als Nut ausgebildet sein kann, die Kammeranordnung 12 und die Düsenkammer 25 miteinander in Fluidverbindung bringt, kann auch das Fluid von dem Linerkanal 9 aus der Abgabeöffnung 15 strömen. Der Hub des Ventilelements 13 setzt sich also so lange fort, bis die zweite Dichtlippe 24 den Raum 26 erreicht und freigibt. Es muss also zu einer Überlappung der zweiten Dichtlippe 24 und des Raums 26 kommen, damit der Flüssigkeitspfad freigegeben wird. Bis zu diesem Punkt dichtet die zweite Dichtlippe 24 gegenüber Ventilelement 13 ab. Folglich muss der Fluiddruck größer als die Federkraft der Kopffeder 14 sein, um das Ventilelement 13 zu verschieben und den Flüssigkeitspfad freizugeben.

Sobald der Raum 26 und die zweite Dichtlippe 24 so zusammenwirken, dass der Flüssigkeitspfad freigeben wird, kann das in der Kammeranordnung 13 befindliche Fluid in den Raum 25 eintreten und von hier in die Düsenkammer 25 strömen. Dabei ist das Volumen der Kammeranordnung 12 größer als das Volumen des Raums 26, wodurch das Fluid bei Eintritt in den Raum 26 beschleunigt. Diese Beschleunigung ist unerwünscht, sofern eine kontrollierte tropfenförmige Abgabe des Fluids gewollt ist. Aus diesem Grunde weist die Düsenkammer 25 vorzugsweise ein größeres Volumen bzw. einen größeren Querschnitt als der Raum 26 auf. Auch ist die Düsenkammer 25 in der Transportrichtung des Fluides nach dem Raum 26 angeordnet. Das in dem Raum 26 beschleunigte Fluid kann somit in der Düsenkammer 25 expandieren. Hierdurch wird das Fluid abgebremst. Die Düsenkammer 25 weist dann die Abgabeöffnung 15 auf. Das Fluid kann aus der Abgabeöffnung 15 entlang der Kalotte 16 tropfenförmig austreten.

Die erfindungsgemäße Ausführungsform stellt somit eine verbesserte Abgabevorrichtung 1 mit einer reduzierten Anzahl an Bauteilen bereit. Gleichzeitig ermöglicht der gewählte erfindungsgemäße Aufbau eine frühzeitigere Öffnung des Flüssigkeitspfads und eine hierdurch verbesserte Öffnungseigenschaft der Abgabevorrichtung 1. Sofern die Abgabevorrichtung 1 eine Kopffeder 14 aufweist, kann zudem der für die Freigabe des Flüssigkeitspfads benötigte Federweg der Kopffeder 14, gegenüber dem Stand der Technik verkürzt werden, sodass zudem die Verschlusseigenschaft der Abgabevorrichtung 1 verbessert wird.

### Bezugszeichenliste

- 1: Abgabevorrichtung
- 2: Kopfbasisteil
- 3: Snap-On
- 4: Verschlusskappe
- 5: Kegel
- 6: Gehäuse
- 7: Gehäusefeder
- 8: Fluidkanal
- 9: Linerkanal
- 10: Liner
- 11: Durchbruch
- 12: Kammeranordnung
- 13: Ventilelement
- 14: Kopffeder
- 15: Abgabeöffnung
- 16: Kalotte
- 17: erste Dichtlippe
- 18: Innenwand (des Liners)
- 19: Verschlussfläche
- 20: Federraum (der Kopffeder)
- 21: Stopfen
- 22: Absatz
- 23: Außenkontur (des Kopfbasisteils)
- 24: zweite Dichtlippe
- 25: Düsenkammer
- 26: Raum
- 27: Zwischenfeder
- 28: Dichtfläche
- 29: Pin
- D₁: Innendurchmesser

## Patentansprüche

1. Abgabevorrichtung (1) zur Abgabe eines Fluids aufweisend ein Kopfbasisteil (2) mit einer Abgabeöffnung (15),
einen innerhalb des Kopfbasisteils (2) angeordneten Liner (10),
einen Linerkanal (9), der zwischen dem Kopfbasisteil (2) und dem Liner (10) angeordnet ist, und
ein Ventilelement (13), welches zumindest bereichsweise innerhalb des Liners (10) bewegbar angeordnet ist und mit der Abgabeöffnung (15) zusammenwirkt, wobei das Ventilelement (13) über einen Hub relativ zum Liner (10) von einer ersten Stellung in eine zweite Stellung überführbar ist, und wobei in der zweiten Stellung des Ventilelements (13) ein Flüssigkeitspfad zwischen dem Linerkanal (9) und der Abgabeöffnung (15) gebildet wird, **dadurch gekennzeichnet, dass** in der ersten Stellung des Ventilelements (13) der Linerkanal (9) gegenüber der Abgabeöffnung (15) durch den Liner (10) abgedichtet ist, sodass in der ersten Stellung der Flüssigkeitspfad von dem Linerkanal (9) zur Abgabeöffnung (15) hin unterbrochen ist, und wobei das Ventilelement (13) mit dem Liner (10) dabei zusammenwirkt.

2. Abgabevorrichtung nach Anspruch 1, **dadurch gekennzeichnet, dass** der Liner (10) wenigstens eine zweite Dichtlippe (24) oder eine Dichtfläche (28) aufweist, welche in der ersten Stellung des Ventilelements (13) an dem Ventilelement (13) anliegt.

3. Abgabevorrichtung nach einem der vorherigen Ansprüche, **dadurch gekennzeichnet, dass** der Liner (10) einen Durchbruch (11) aufweist, der einen Teil des Flüssigkeitspfades bildet.

4. Abgabevorrichtung nach einem der vorherigen Ansprüche, **dadurch gekennzeichnet, dass** das Ventilelement (13) eine erste Dichtlippe (17) aufweist, welche in der ersten und in der zweiten Stellung des Ventilelements (13) an dem Liner (10) anliegt.

5. Abgabevorrichtung nach einem der vorherigen Ansprüche, **dadurch gekennzeichnet, dass** der Liner (10) im Bereich des Ventilelements (13) einen Absatz (22) aufweist.

6. Abgabevorrichtung nach einem der vorherigen Ansprüche, **dadurch gekennzeichnet, dass** die Abgabevorrichtung (1) eine Kammeranordnung (12) und/oder eine Düsenkammer (25) aufweist, wobei die Kammern (12; 25) einen Teil des Flüssigkeitspfades bilden.

7. Abgabevorrichtung nach Anspruch 6, **dadurch gekennzeichnet, dass** der Linerkanal (9) und die Kammeranordnung (12) in der ersten Stellung des Ventilelements (13) in Fluidverbindung stehen.

8. Abgabevorrichtung nach Anspruch 6 oder 7, **dadurch gekennzeichnet, dass** der Linerkanal (9) und die Düsenkammer (25) in der ersten Stellung des Ventilelements (13) nicht in Fluidverbindung stehen.

9. Abgabevorrichtung nach einem der Ansprüche 6 bis 8, **dadurch gekennzeichnet, dass** die Abgabeöffnung (15) und die Düsenkammer (25) und/oder die Kammeranordnung (12) und der Linerkanal (9) in der zweiten Stellung des Ventilelements (13) in Fluidverbindung stehen.

10. Abgabevorrichtung nach einem der Ansprüche 6 bis 9, **dadurch gekennzeichnet, dass** der Liner (10) zumindest bereichsweise in die Düsenkammer (25) ragt.

11. Abgabevorrichtung nach einem der vorherigen Ansprüche, **dadurch gekennzeichnet, dass** der Liner (10) relativ zum Kopfbasisteil (2) unbeweglich angeordnet ist.

12. Abgabevorrichtung nach einem der vorherigen Ansprüche, **dadurch gekennzeichnet, dass** das Ventilelement (13) die Abgabeöffnung (15) durch einen Kraftschluss abdichtet.

13. Abgabevorrichtung nach einem der vorherigen Ansprüche, **dadurch gekennzeichnet, dass** auf einer dem Ventilelement (13) gegenüberliegenden Endseite des Liners ein Stopfen (21) zumindest bereichsweise innerhalb des Liners (10) angeordnet ist.

14. Abgabevorrichtung nach einem der vorherigen Ansprüche, **dadurch gekennzeichnet, dass** die Abgabevorrichtung (1) eine Kopffeder (14) aufweist, die in einem Federraum (20) innerhalb des Liners (10) angeordnet ist, und wobei die Kopffeder (14) das Ventilelement (13) in Richtung der Abgabeöffnung (15) drückt.

15. Abgabevorrichtung nach einem der vorherigen Ansprüche, **dadurch gekennzeichnet, dass** die Abgabevorrichtung einen Snap-On (3) aufweist, wobei das Kopfbasisteil (2) auf dem Snap-On (3) angeordnet ist, und wobei vorzugsweise zwischen dem Snap-On (3) und dem Kopfbasisteil (2) eine Zwischenfeder (27) angeordnet ist oder die Abgabevorrichtung eine Gehäusefeder (7) aufweist.

## Claims

1. A dispensing device (1) for dispensing a fluid, comprising:
a head base part (2) having a dispensing opening (15);
a liner (10) arranged inside the head base part (2);
a liner channel (9) which is arranged between the head base part (2) and the liner (10); and
a valve element (13) which is arranged to be movable at least partially within the liner (10) and interacts with the dispensing opening (15),
wherein the valve element (13) is movable, via a stroke relative to the liner (10), from a first position into a second position, and
wherein, in the second position of the valve element (13), a fluid path is formed between the liner channel (9) and the dispensing opening (15),
**characterized in that,** in the first position of the valve element (13), the liner channel (9) is sealed against the dispensing opening (15) by the liner (10), so that, in the first position, the fluid path from the liner channel (9) to the dispensing opening (15) is interrupted, and wherein the valve element (13) thereby interacts with the liner (10).

2. The dispensing device according to claim 1, **characterized in that** the liner (10) comprises at least one second sealing lip (24) or a sealing surface (28), which, in the first position of the valve element (13), bears against the valve element (13).

3. The dispensing device according to any one of the preceding claims, **characterized in that** the liner (10) comprises an aperture (11) which forms part of the fluid path.

4. The dispensing device according to any one of the preceding claims, **characterized in that** the valve element (13) comprises a first sealing lip (17), which bears against the liner (10) in the first position and in the second position of the valve element (13).

5. The dispensing device according to any one of the preceding claims, **characterized in that** the liner (10) comprises a step (22) in the region of the valve element (13).

6. The dispensing device according to any one of the preceding claims, **characterized in that** the dispensing device (1) comprises a chamber arrangement (12) and/or a nozzle chamber (25), wherein the chambers (12; 25) form part of the fluid path.

7. The dispensing device according to claim 6, **characterized in that** the liner channel (9) and the chamber arrangement (12) are in fluid communication in the first position of the valve element (13).

8. The dispensing device according to claim 6 or 7, **characterized in that** the liner channel (9) and the nozzle chamber (25) are not in fluid communication in the first position of the valve element (13).

9. The dispensing device according to any one of claims 6 to 8, **characterized in that** the dispensing opening (15) and the nozzle chamber (25) and/or the chamber arrangement (12) and the liner channel (9) are in fluid communication in the second position of the valve element (13).

10. The dispensing device according to any one of claims 6 to 9, **characterized in that** the liner (10) extends partially into the nozzle chamber (25).

11. The dispensing device according to any one of the preceding claims, **characterized in that** the liner (10) is immovably arranged relative to the head base part (2).

12. The dispensing device according to any one of the preceding claims, **characterized in that** the valve element (13) seals the dispensing opening (15) by a force fit.

13. The dispensing device according to any one of the preceding claims, **characterized in that,** on an end side of the liner opposite the valve element (13), a plug (21) is arranged at least partially within the liner (10).

14. The dispensing device according to any one of the preceding claims, **characterized in that** the dispensing device (1) comprises a head spring (14) which is arranged in a spring space (20) inside the liner (10), and wherein the head spring (14) pushes the valve element (13) in the direction of the dispensing opening (15).

15. The dispensing device according to any one of the preceding claims, **characterized in that** the dispensing device comprises a snap-on (3), wherein the head base part (2) is arranged on the snap-on (3), and wherein, preferably, an intermediate spring (27) is arranged between the snap-on (3) and the head base part (2), or the dispensing device comprises a housing spring (7).

## Revendications

1. Dispositif de distribution (1), destiné à distribuer un fluide, comportant
une partie de base (2) de tête, dotée d'un orifice de distribution (15),
une gaine (10), placée à l'intérieur de la partie de base (2) de tête,
un canal (9) de gaine, qui est placé entre la partie de base (2) de tête et la gaine (10) et
un élément à valve (13), lequel est placé au moins par endroits en étant déplaçable à l'intérieur de la gaine (10) et qui coopère avec l'orifice de distribution (15), l'élément à valve (13) étant transférable par l'intermédiaire d'une course par rapport à la gaine (10) d'une première position dans une deuxième position et dans la deuxième position de l'élément à valve (13), un chemin pour un liquide étant constitué entre le canal de gaine et l'orifice de distribution (15), **caractérisé en ce que** dans la première position de l'élément à valve (13), le canal (9) de gaine est étanchéifié par rapport à l'orifice de distribution (15) par la gaine (10), de telle sorte que dans la première position, le chemin pour un liquide du canal (9) de gaine vers l'orifice de distribution (15) soit interrompu et à cet effet, l'élément à valve (13) coopérant avec le gaine (10).

2. Dispositif de distribution selon la revendication 1, **caractérisé en ce que** la gaine (10) comporte au moins une deuxième lèvre d'étanchéité (24) ou une surface d'étanchéité (28), qui dans la première position de l'élément à valve (13) est adjacente à l'élément à valve (13).

3. Dispositif de distribution selon l'une quelconque des revendications précédentes, **caractérisé en ce que** la gaine (10) comporte un ajour (11), qui constitue une partie du chemin pour un liquide.

4. Dispositif de distribution selon l'une quelconque des revendications précédentes, **caractérisé en ce que** l'élément à valve (13) comporte une première lèvre d'étanchéité (17), laquelle est adjacente à la gaine (10) dans la première et dans la deuxième position de l'élément à valve (13).

5. Dispositif de distribution selon l'une quelconque des revendications précédentes, **caractérisé en ce que** dans la zone de l'élément à valve (13), la gaine (10) comporte un talon (22).

6. Dispositif de distribution selon l'une quelconque des revendications précédentes, **caractérisé en ce que** le dispositif de distribution (1) comporte un ensemble de chambres (12) et / ou une chambre de buse (25), les chambres (12 ; 25) constituant une partie du chemin pour un liquide.

7. Dispositif de distribution selon la revendication 6, **caractérisé en ce que** dans la première position de l'élément à valve (13), le canal (9) de gaine et l'ensemble de chambres (12) se trouvent en liaison fluidique.

8. Dispositif de distribution selon la revendication 6 ou 7, **caractérisé en ce que** dans la première position de l'élément à valve (13), le canal (9) de gaine et l'ensemble de chambres (25) ne se trouvent pas en liaison fluidique.

9. Dispositif de distribution selon l'une quelconque des revendications 6 à 8, **caractérisé en ce que** dans la deuxième position de l'élément à valve (13), l'orifice de distribution (15) et la chambre de buse (25) et / ou l'ensemble de chambres (12) et le canal (9) de gaine se trouvent en liaison fluidique.

10. Dispositif de distribution selon l'une quelconque des revendications 6 à 9, **caractérisé en ce que** la gaine (10) saillit au moins par endroits dans la chambre de buse (25).

11. Dispositif de distribution selon l'une quelconque des revendications précédentes, **caractérisé en ce que** la gaine (10) est placée de manière déplaçable par rapport à la partie de base (2) de tête.

12. Dispositif de distribution selon l'une quelconque des revendications précédentes, **caractérisé en ce que** l'élément à valve (13) étanchéifie l'orifice de distribution (15) par une complémentarité de force.

13. Dispositif de distribution selon l'une quelconque des revendications précédentes, **caractérisé en ce que** sur un côté d'extrémité de la gaine qui est placé au vis-à-vis de l'élément à valve (13), un bouchon (21) est placé au moins par endroits à l'intérieur de la gaine (10).

14. Dispositif de distribution selon l'une quelconque des revendications précédentes, **caractérisé en ce que** le dispositif de distribution (1) comporte un ressort de tête (14), qui est placé dans un espace de ressort (20) à l'intérieur de la gaine (10) et le ressort de tête (14) poussant l'élément à valve (13) dans la direction de l'orifice de distribution (15).

15. Dispositif de distribution selon l'une quelconque des revendications précédentes, **caractérisé en ce que** le dispositif de distribution comporte une attache enclipsable (3), la partie de base (2) de tête étant placée sur l'attache enclipsable (3) et de préférence entre l'attache enclipsable (3) et la partie de base (2) de tête étant placé un ressort intermédiaire (27) ou le dispositif de distribution comportant un ressort (7) de boîtier.
